# FASCICULE DE BREVET EUROPEEN

(11) **EP 1 767 731 B1**
(45) Date de publication et mention de la délivrance du brevet: **25.04.2012**
(21) Numéro de dépôt: 06120235.4
(22) Date de dépôt: 06.09.2006
(51) Int. Cl.: E05B 27/00, E05B 19/12, E05B 35/00

(54) **Système de clé et de serrure de sûreté contre la reproduction frauduleuse de cette clé**
System aus Schlüssel und Schloss gegen eine unerlaubte Kopierung des Schlüssels
Key and lock system against unauthorized copying of the key

(30) Priorité: 06.09.2005 ES 200502172
(43) Date de publication de la demande: 28.03.2007
(73) Titulaire: Talleres De Escoriaza, S.A., 20305 Irun (Guipuzcoa) (ES)
(72) Inventeur: Recondo Garayalde, Pedro, 20009, San Sebastián - Guipuzcoa (ES); Alcelay Bea, José, 20014, San Sebastián - Guipuzcoa (ES)
(74) Mandataire: Intès, Didier Gérard André

(56) Documents cités:
- EP-A1- 0 029 498
- EP-A1- 0 890 694
- DE-A1- 3 424 307
- FR-A1- 2 619 149

## Description

### DOMAINE DE L'INVENTION

Cette invention concerne un système pour serrures destiné à améliorer la sécurité contre la reproduction frauduleuse de la clé et, par conséquent, contre les tentatives d'effraction de la serrure correspondante ; en particulier, pour des clés dites plates, du fait qu'elles ont des moyens de clé de combinaison taillés sur les côtés majeurs de la tige.

### ÉTAT DE LA TECHNIQUE ANTÉRIEURE

Dans ce domaine sont connues de multiples solutions. L'une d'entre elles consiste en une broche perpendiculaire au corps plat de la tige qui est installée à travers l'épaisseur nominale de la tige avec la faculté de se déplacer longitudinalement afin de faire saillie sur l'une ou l'autre face de cette tige. Une autre solution connue consiste en ce que, au lieu de ladite broche, il s'agit d'une bille à un emplacement similaire et ayant la faculté de se déplacer en faisant saillie sur l'une ou l'autre face de la tige. On connaît également une solution dans laquelle est logée, dans l'épaisseur nominale de la tige, une pièce du style battant de cloche ayant la faculté de se déplacer aussi bien dans la direction transversale de la tige que latéralement dans ladite épaisseur de celle-ci. Une autre solution consiste en une sorte de balancier logé dans l'épaisseur nominale de la tige, basculant dans la direction transversale à celle-ci. En sollicitant une extrémité du balancier, l'autre extrémité fait saillie sur l'une ou l'autre face de la tige. Une autre solution connue consiste en deux goupilles escamotables au moyen de ressort qui sont installées sur les bords opposés de la tige et dans le même plan transversal de celle-ci. Toutes ces solutions ont en commun le fait que leur fonction est soumise à des déplacements de très faible amplitude. Par conséquent, le jeu de goupille et contre-goupille associé à ces éléments incorporés au niveau de la pointe de la tige ne dispose que de cette faible amplitude de mouvement pour établir le verrouillage ou le déverrouillage de la rotation du rotor au sein du stator. Alors, les conditions du verrouillage sont critiques, ce qui facilite l'action du cambrioleur pour reproduire quelque chose qui obtient le même objectif que le moyen de sûreté incorporé dans la clé légale ; il doit être pris en considération, à cet égard, que le cambrioleur qui tente l'effraction d'un verrou, essaye justement de forcer ce verrou qui lui barre la route, quitte à le rendre inutilisable et, afin d'y parvenir, il peut lui suffire de rendre inutilisable précisément le dispositif de sûreté incorporé dans cette clé et qui la différencie des autres clés qui, en ce qui concerne le reste des moyens de combinaison pour leur clé d'ouverture, sont similaires et bien connues du cambrioleur.

Une autre solution connue est décrite dans le document DE 3424307 A1, qui correspond au préambule de la revendication 1.

### DESCRIPTION ET AVANTAGES DE L'INVENTION

Compte tenu de cet état des choses, la présente invention est telle que la tige de la clé a au moins deux zones de différente épaisseur, l'une étant d'épaisseur nominale et l'autre étant d'épaisseur réduite ; telle que, au niveau de la zone d'épaisseur réduite, se trouve un premier élément déplaçable installé avec aptitude à se déplacer librement à travers l'épaisseur de la tige et telle que, selon la direction transversale de la tige, ce premier élément déplaçable a une longueur qui dépasse l'épaisseur de ladite zone d'épaisseur réduite et qui est inférieure ou égale à celle de ladite zone d'épaisseur nominale ; telle que la gorge du rotor destinée à l'insertion de la tige a un profil longitudinal brisé dans lequel l'amplitude des écarts est égale audit dépassement de mesure du premier élément déplaçable par rapport à l'épaisseur de la zone d'épaisseur réduite, ce qui produit, au niveau de l'élément déplaçable de la clé, un premier mouvement linéaire d'approche de la goupille de sûreté dans le rotor ; telle que, au niveau du rotor, se trouve au moins un premier pivot radial qui, via la gorge, est en alignement diamétral avec une première goupille de sûreté amenant l'élément déplaçable à effectuer un second mouvement linéaire qui, en liaison avec une première contre-goupille de sûreté, est apte à établir une condition de verrouillage / déverrouillage de la rotation de ce rotor, le premier pivot faisant saillie dans la gorge dans la même mesure que ledit dépassement du premier élément déplaçable par rapport à l'épaisseur de la zone d' épaisseur réduite ; et telle que, dans la position de la clé entièrement introduite dans sa gorge, le premier élément déplaçable est pris en sandwich entre le premier pivot radial et la position de la première goupille de sûreté en clé avec la première contre-goupille de sûreté.

Cette structure préconisée s'éloigne de ce qui est connu jusqu'à présent, par le fait de situer des éléments mobiles dans l'épaisseur nominale de la tige et de faire en sorte que la gorge d'insertion de cette tige dans le rotor soit rectiligne et présente une section uniforme sur toute sa longueur ; ces conditions ayant pour résultat une faible amplitude des mouvements des divers moyens de sûreté adoptés dans les solutions expliquées ci-dessus.

En revanche, on utilise à présent une clé ayant une tige à différentes épaisseurs et étant insérée dans une gorge à clé ayant un profil brisé du style labyrinthe, qui va interagir avec l'élément déplaçable le long de la course d'insertion de la clé. À cet égard, l'invention envisage que ledit premier élément déplaçable se trouve dans une zone d'épaisseur réduite située au niveau de la pointe de la tige ; du fait que l'élément déplaçable est installé dans une épaisseur réduite de la tige, il fait saillie davantage et, par conséquent, une plus grande capacité de course opérationnelle est disponible, dont le jeu associé de goupille de sûreté-contre-goupille de sûreté tire parti de manière directe afin que sa course entre les états de verrouillage et déverrouillage de la rotation du rotor soit plus grande (ce qui augmente l'effet de verrou) et, en conséquence, afin que la sécurité soit accrue. Dans l'exposé du mode de réalisation préféré qui va suivre à l'aide des dessins annexés, on peut voir des modes de mise en oeuvre du profil brisé de la gorge de la clé.

Conformément à un autre but de l'invention, il est envisagé que, en l'absence de clé insérée dans la gorge, la première goupille de sûreté se trouve rétractée dans le stator, sa pointe étant mise de niveau avec la paroi de la gorge. Cette solution offre le grand avantage de rendre difficile au cambrioleur la détection de l'emplacement du moyen de sûreté depuis l'extérieur et, par conséquent, la manière de concevoir l'instrumentation nécessaire à l'effraction de ce dispositif de sûreté.

### DESSINS ET RÉFÉRENCES

Afin de mieux comprendre la nature de l'invention, dans les dessins annexés est représenté un mode de réalisation industrielle, qui est donné seulement à titre d'exemple illustratif et non limitatif.

La figure 1 montre un cylindre avec clé (1) selon l'invention, vu depuis le fond de la gorge (6), avec une vue agrandie de la section longitudinale indiquée dans celui-ci. Sur cette section longitudinale on peut voir la clé (1) partiellement insérée, avec le premier élément déplaçable (5) venant en butée contre un premier étagement (7) de la gorge (6).

La figure 2 est vue (à échelle réduite) comme la section longitudinale de la figure 1, et montre la clé (1) dans une position plus avancée, venant en butée contre un second étagement constitué d'un premier pivot (8) de la gorge (6). Cette figure inclut un détail agrandi de la partie concernée.

La figure 3 est semblable à la figure 2, mais montre la clé (1) totalement insérée.

Les figures 4 à 7 sont similaires aux figures 1 à 3, dans lesquelles sont montrées diverses positions d'insertion de la clé (1), jusqu'à son insertion finale, qui font référence à une variante de mise en oeuvre de l'invention.

La figure 8 est une section longitudinale semblable aux précédentes, mais faisant référence à une autre variante de mise en oeuvre de l'invention.

La figure 9 est une section longitudinale semblable aux précédentes, mais faisant référence à une autre variante de mise en oeuvre de l'invention.

Sur ces figures sont indiquées les références suivantes:
1.- Clé plate
2.- Tige de clé plate (1)
2a.- Zone d'épaisseur nominale dans la tige (2)
2b.- Zone d'épaisseur réduite dans la tige (2)
3.- Stator de cylindre pour clé plate (1)
4.- Rotor de cylindre pour clé plate (1)
5.- Premier élément déplaçable
6.- Gorge dans le rotor pour clé plate (1)
7.- Étagement dans la gorge (6)
8.- Premier pivot radial
9.- Première goupille de sûreté
10.- Première contre-goupille de sûreté
11.- Étage dans la gorge (6)
12.- Second pivot radial
13.- Troisième pivot radial
14.- Quatrième pivot radial
15.- Seconde goupille de sûreté
16.- Seconde contre-goupille de sûreté
17.- Second élément déplaçable

### EXPOSÉ D'UN MODE DE RÉALISATION PRÉFÉRÉ

En rapport avec les dessins et références énoncés ci-dessus, il est illustré sur les plans annexés un mode de mise en oeuvre préféré de l'objet de l'invention, qui concerne un système de clé et de serrure de sécurité contre la reproduction frauduleuse de cette clé, destiné en particulier à des clés (1) dites plates, du fait qu'elles ont des moyens de clé de combinaison taillés sur les faces majeures de la tige (2).

Comme illustré sur la figure 1, l'objet essentiel de l'invention consiste en ce que la tige (2) de la clé (1) a au moins deux zones de différente épaisseur, l'une d'épaisseur nominale (2a) et l'autre d'épaisseur réduite (2b) ; en ce que, au niveau de la zone d'épaisseur réduite (2b), se trouve un premier élément déplaçable (5) installé avec aptitude à se déplacer librement à travers l'épaisseur de la tige (2) et de sorte que, selon la direction transversale de la tige (2), ce premier élément déplaçable (5) a une longueur qui dépasse l'épaisseur de ladite zone d'épaisseur réduite (2b) et qui est inférieure ou égale à celle de ladite zone d'épaisseur nominale (2a) ; en ce que la gorge (6) du rotor (4) destinée à l'insertion de la tige (2) a un profil longitudinal brisé dans lequel l'amplitude des écarts est égale audit dépassement de mesure du premier élément déplaçable par rapport à l'épaisseur de la zone d' épaisseur réduite (2b), ce qui produit, au niveau de l'élément déplaçable de la clé, un premier mouvement linéaire d'approche ; en ce que, au niveau du rotor (4), se trouve au moins un premier pivot radial (8) qui entraîne un second mouvement linéaire d'opération de l'élément déplaçable de la clé et qui, via la gorge (6), est en alignement diamétral avec un première goupille de sûreté (9) qui, en liaison avec une première contre-goupille de sûreté (10), est apte à établir une condition de verrouillage / déverrouillage de la rotation de ce rotor (4), le premier pivot radial (8) faisant saillie dans la gorge (6) dans la même mesure que ledit dépassement du premier élément déplaçable (5) par rapport à l'épaisseur de la zone d'épaisseur réduite (2b) ; et en ce que, dans la position de la clé (1) totalement introduite dans sa gorge (6), le premier élément déplaçable (5) est pris en sandwich entre le premier pivot radial (8) et la position de la première goupille de sûreté (9) en clé avec la première contre-goupille de sûreté (10). Dans ce contexte, l'invention prévoit que les zones à épaisseur réduite (2b) puissent englober la totalité ou une partie de la largeur de la tige (2) ; de même qu'il existe une zone d'épaisseur réduite (2b), au niveau de la pointe de la tige (2), et que ledit premier élément déplaçable (5) se trouve précisément sur cette zone d'épaisseur réduite (2b) située au niveau de la pointe de la tige (2).

Conformément à cette structure, un mode préféré de mise en oeuvre est celui qui est représenté sur les figures 1 à 3, où l'on peut voir que, sur la pointe de la tige (2) se trouve une zone d'épaisseur réduite (2b) incorporant un premier élément déplaçable (5). Dans ce mode de mise en oeuvre est montrée une variante préférée de réalisation du profil brisé de la gorge (6), au moyen de certains étagements (7) qui y sont taillés par brochage. On peut comprendre aisément le mode de fonctionnement à l'aide desdites figures 1 à 3 ; dans une première étape d'insertion de la clé (1), le premier élément déplaçable (5) dépasse sur l'une des faces de la zone d'épaisseur nominale (2a) de la tige (2), et également par rapport aux deux faces de la zone d'épaisseur réduite (4b), jusqu'à ce qu'il vienne en butée pour la première fois contre un étagement (7), qui le fait saillir sur l'autre face de la zone d'épaisseur nominale (2a) de la tige (2), sans pour autant cesser de faire saillie sur les deux faces de la zone d'épaisseur réduite (2b), ce qui est possible grâce à l'existence d'un autre étagement (7) de sens contraire ; l'avancement se poursuit jusqu'à ce qu'une seconde butée soit atteinte (figure 2), exercée par la pointe du premier pivot radial (8) et qui pousse le premier élément déplaçable (5) contre la première goupille de sûreté (9), qui se déplace (figure 3), à son tour, dans la mesure nécessaire pour produire le relâchement du verrouillage en liaison avec la première contre-goupille de sûreté (10). Il doit être noté que, dans ce processus et du fait de la conception particulière du labyrinthe mis en oeuvre pour le profil brisé de la gorge (6), le premier élément déplaçable (5) a subi deux déplacements successifs de même sens, on peut ainsi apprécier le gain d'amplitude disponible pour l'opération du dispositif de sûreté préconisé.

Une variante de mise en oeuvre envisagée par l'invention consiste en ce que (figures 4 à 7) le profil longitudinal brisé de la gorge (6) est constitué d'étages (11) n'étant taillés qu'en rapport avec un seul des côtés majeurs de la tige (2), en liaison avec un second pivot radial (12) situé vis-à-vis dudit étage (11) et se trouvant, eu égard à l'insertion de la clé (1), avant ladite première goupille de sûreté (9) et faisant saillie dans la gorge (6) dans la même mesure que le premier pivot radial (8). Dans ce cas, de la simple observation des figures il est possible d'apercevoir que la première butée qui déplace le premier élément déplaçable (5) est exercée par le second pivot radial (12), alors que la seconde butée est exercée, tel que précédemment, par le premier pivot radial (8) ; comme résultat de cette configuration du labyrinthe intérieur de la gorge (6), le premier élément déplaçable (5) a subi à présent deux déplacements égaux de sens opposés, ce qui permet d'obtenir un degré élevé de difficulté de localisation et d'accès, par le cambrioleur, au jeu de première goupille de sûreté (9) et de première contre-goupille de sûreté (10) qui établit le verrouillage de rotation du rotor (4).

D'autres variantes qui fournissent de grandes difficultés à l'accès audit jeu de sûreté reposent sur le fait que le profil brisé de la gorge (6) génère un double labyrinthe. Une possibilité à ce sujet est celle qui est montrée par la figure 8, dans laquelle se trouvent des troisième (13) et quatrième (14) pivots radiaux précédant dans la même mesure lesdits premier (8) et second (12) pivots radiaux, respectivement, et se trouvant à l'intérieur de la section du rotor (4) dans laquelle est ménagé ledit étage (11). Une autre possibilité est celle de la figure 9, qui suppose une duplication des moyens employés sur la figure 1 ; celle-ci consiste en ce que, à la manière desdites première goupille de sûreté (9) et première contre-goupille de sûreté (10), il existe un jeu de seconde goupille de sûreté (15) et seconde contre-goupille de sûreté (16) étant pris en sandwich entre lesdits second (12) et quatrième (14) pivots radiaux et étant axialement aligné avec ledit troisième pivot radial (13), tout en existant un second élément déplaçable (17) qui, dans la position totalement insérée de la clé, fonctionne en liaison avec ledit troisième pivot radial (13) et avec ledit jeu de seconde goupille de sûreté (15) et seconde contre-goupille de sûreté (16).

Une autre particularité de l'invention consiste en ce que lesdits premier (5) et second (17) éléments déplaçables fonctionnent dans des plans obliques par rapport à celui de la tige (2) et dans lesquels ils agissent en liaison avec les jeux respectifs de premier pivot radial (8)-première goupille de sûreté (9)-première contre-goupille de sûreté (10) et de troisième pivot radial (13)-seconde goupille de sûreté (15)-seconde contre-goupille de sûreté (16). Les sections des figures 10 et 11 illustrent respectivement cette disposition oblique (concernant la mise en oeuvre de la figure 3) pour les états d'absence de clé (1) dans la gorge (6) (verrouillage) et de clé (1) correcte insérée (relâchement de verrouillage).

## Revendications

1. Système de clé et serrure de sûreté contre la reproduction frauduleuse de cette clé, en particulier destiné à des clés (1) dites plates, du fait qu'elles ont les moyens de clé de combinaison taillés sur les côtés majeurs de la tige (2), ce système comprenant une clé (1) et un rotor (4), la clé ayant une tige et un premier élément déplaçable (5) installé avec aptitude à se déplacer librement à travers l'épaisseur de la tige, et le rotor (4) ayant une gorge (6) destinée à l'insertion de la tige, cette gorge (6) ayant un profil longitudinal brisé, **caractérisé en ce que** la tige (2) de la clé (1) a au moins deux zones de différente épaisseur, l'une étant une zone d'épaisseur nominale (2a) et l'autre étant une zone d'épaisseur réduite (2b) ; **en ce que** le premier élément déplaçable (5) se trouve au niveau de la zone d'épaisseur réduite (2b) de sorte que, selon la direction transversale de la tige (2), ce premier élément déplaçable (5) a une longueur qui dépasse l'épaisseur de ladite zone d'épaisseur réduite (2b) et qui est inférieure ou égale à celle de ladite zone d'épaisseur nominale (2a) ; **en ce que** l'amplitude des écarts dans ledit profil longitudinal brisé est égale au dépassement de mesure du premier élément déplaçable par rapport à l'épaisseur de la zone d'épaisseur réduite (2b) ; **en ce que**, au niveau du rotor (4), se trouve au moins un premier pivot radial (8) qui, via la gorge (6), est en alignement diamétral avec une première goupille de sûreté (9) laquelle, en liaison avec une première contre-goupille de sûreté (10), est apte à établir une condition de verrouillage/déverrouillage de la rotation de ce rotor (4), le premier pivot radial (8) faisant saillie dans la gorge (6) dans la même mesure que le dépassement du premier élément déplaçable (5) par rapport à l'épaisseur de la zone d'épaisseur réduite (2b) ; et **en ce que**, dans la position de la clé (1) totalement introduite dans sa gorge (6), le premier élément déplaçable (5) est pris en sandwich entre le premier pivot radial (8) et la position de la première goupille de sûreté (9) en clé avec la première contre-goupille de sûreté (10).

2. Système de clé et de serrure de sûreté contre la reproduction frauduleuse de cette clé, selon la revendication 1, **caractérisé en ce que**, en l'absence de clé (1) insérée dans la gorge (6), la première goupille de sûreté (9) se trouve rétractée dans le stator (3), sa pointe étant mise au niveau de la paroi de la gorge (6).

3. Système de clé et de serrure de sûreté contre la reproduction frauduleuse de cette clé, selon les revendications précédentes, **caractérisé en ce que** le profil longitudinal brisé de la gorge (6) est constitué d'étagements (7) taillés dans celle-ci.

4. Système de clé et de serrure de sûreté contre la reproduction frauduleuse de cette clé, selon la revendication 1, **caractérisé en ce que** les zones d'épaisseur réduite (2b) englobent la totalité ou une partie de la largeur de la tige (2).

5. Système de clé et de serrure de sûreté contre la reproduction frauduleuse de cette clé, selon les revendications 1 et 4, **caractérisé en ce qu'**il existe, au niveau de la pointe de la tige (2), une zone d'épaisseur réduite (2b).

6. Système de clé et de serrure de sûreté contre la reproduction frauduleuse de cette clé, selon les revendications 1 et 5, **caractérisé en ce que** ledit premier élément déplaçable (5) se trouve dans une zone d'épaisseur réduite (2b) située sur la pointe de la tige (2).

7. Système de clé et de serrure de sûreté contre la reproduction frauduleuse de cette clé, selon la revendication 1, **caractérisé en ce que** le profil longitudinal brisé de la gorge (6) est constitué d'étages (11) taillés en rapport avec un seul des côté majeurs de la tige (2), en liaison avec un second pivot radial (12) situé vis-à-vis dudit étage (11) et se trouvant, eu égard à l'insertion de la clé (1), avant ladite première goupille de sûreté (9) et faisant saillie dans la gorge (6) dans la même mesure que le premier pivot radial (8).

8. Système de clé et de serrure de sûreté contre la reproduction frauduleuse de cette clé, selon la revendication 7, **caractérisé en ce qu'**il existe des troisième (13) et quatrième (14) pivots radiaux précédant dans la même mesure lesdits premier (8) et second (12) pivots radiaux, respectivement, et se trouvant à l'intérieur de la section du rotor (4) dans laquelle est ménagé ledit étage (11).

9. Système de clé et de serrure de sûreté contre la reproduction frauduleuse de cette clé, selon la revendication 8, **caractérisé en ce que**, à la manière desdites première goupille de sûreté (9) et première contre-goupille de sûreté (10), il existe un jeu de seconde goupille de sûreté (15) et seconde contre-goupille de sûreté (16) étant pris en sandwich entre lesdits second (12) et quatrième (14) pivots radiaux et étant axialement aligné avec ledit troisième pivot radial (13), tout en ayant un second élément déplaçable (17) qui, dans la position totalement insérée de la clé, fonctionne en liaison avec ledit troisième pivot radial (13) et avec ledit jeu de seconde goupille de sûreté (15) et seconde contre-goupille de sûreté (16).

10. Système de clé et de serrure de sûreté contre la reproduction frauduleuse de cette clé, selon les revendications précédentes, **caractérisé en ce que** lesdits premier (5) et second (17) éléments déplaçables fonctionnent dans des plans obliques par rapport à celui de la tige (2) et dans lesquels ils agissent en liaison avec les jeux respectifs de premier pivot radial (8)-première goupille de sûreté (9)-première contre-goupille de sûreté (10) et de troisième pivot radial (13)-seconde goupille de sûreté (15)-seconde contre-goupille de sûreté (16).

11. Système de clé et de serrure de sûreté contre la reproduction frauduleuse de cette clé, selon les revendications 1 et 2, **caractérisé en ce que** le mouvement total de l'élément déplaçable dans la clé (5) est le résultat d'un double effet multiplicateur, premièrement sur un étage (7) de la gorge (6) et ultérieurement sur un premier pivot radial (8) positionné de manière rigide en interférence avec la gorge (6).

12. Système de clé et de serrure de sûreté contre la reproduction frauduleuse de cette clé, selon les revendications 7 et 8, **caractérisé en ce qu'**il existe des troisième (13) et quatrième (14) pivots radiaux précédant dans la même mesure lesdits premier (8) et second (12) pivots radiaux, respectivement, et se trouvant agencés à l'intérieur de la section du rotor (4) de telle manière qu'ils génèrent un labyrinthe entraînant des mouvements consécutifs de montée et descente de tout élément étranger que l'on tente d'introduire à travers la gorge (6) dans le but d'activer la goupille de sûreté (9).

13. Système de clé et de serrure de sûreté contre la reproduction frauduleuse de cette clé, selon les revendications 7 et 8, **caractérisé en ce qu'**il existe des troisième (13) et quatrième (14) pivots radiaux précédant dans la même mesure lesdits premier (8) et second (12) pivots radiaux, respectivement, et se trouvant à l'intérieur de la section du rotor (4) et étant fabriqués à partir de matériaux durcis rendant difficile l'introduction d'outils étrangers à travers la gorge (6) dans le but d'activer la goupille de sûreté (9).

## Claims

1. Key and lock system providing security against unauthorised copying of said key, particularly intended for keys (1) known as flat due to the fact that they have the combination keying means cut in the larger sides of the blade (2), this system comprising a key (1) and a rotating piece (4), the key having a blade and a first displaceable element (5) installed in such a way that it can move freely through the thickness of the blade, and the rotating piece (4) having a slot (6) intended for insertion of the blade (2), said slot (6) having a recessed longitudinal profile, **characterised in that** the blade (2) of the key (1) has at least two zones of different thickness, one being a zone of nominal thickness (2a) and the other being a zone of reduced thickness (2b); **in that** the first displaceable element (5) is situated at the level of the reduced thickness zone (2b) in such a way that, in accordance with the transverse direction of the blade (2), this first displaceable element (5) has a length which exceeds the thickness of said zone of reduced thickness (2b) and which is less than or equal to that of said zone of nominal thickness (2a); **in that** the size of the recesses in said recessed longitudinal profile is equal to the excess dimension of the first displaceable element in relation to the thickness of the zone of reduced thickness (2b); **in that**, at the level of the rotating piece (4), there is at least a first radial pivot (8) which, by means of the slot (6), is diametrically aligned with a first security pin (9) which, in conjunction with a first security counter-pin (10), is capable of ensuring locking/release of rotation of the rotating piece (4), with the first radial pivot (8) protruding inside the slot (6) by an amount equal to the excess dimension of the first displaceable element (5) in relation to the thickness of the zone of reduced thickness (2b); and **in that**, when the key (1) is fully inserted in the slot (6), the first displaceable element (5) remains situated between the first radial pivot (8) and the position of the security pin (9) keyed with the first security counter-pin (10).

2. Key and lock system providing security against unauthorised copying of said key according to claim 1, **characterised in that**, when the key (1) is not inserted in the slot (6), the first security pin (9) is retracted inside the fixed piece (3) with its tip flush with the wall of the slot (6).

3. Key and lock system providing security against unauthorised copying of said key according to the above claims, **characterised in that** the recessed longitudinal profile of the slot (6) consists of steps (7) cut therein.

4. Key and lock system providing security against unauthorised copying of said key according to claim 1, **characterised in that** the zones of reduced thickness (2b) embrace all or part of the width of the blade (2).

5. Key and lock system providing security against unauthorised copying of said key according to claims 1 and 4, **characterised in that** there is a zone of reduced thickness (2b) in the tip of the blade (2).

6. Key and lock system providing security against unauthorised copying of said key according to claims 1 and 5, **characterised in that** the first displaceable element (5) is in the zone of reduced thickness (2b) situated in the tip of the blade (2).

7. Key and lock system providing security against unauthorised copying of said key according to claim 1, **characterised in that** the recessed longitudinal profile of the slot (6) consists of steps (11) cut in relation to only one of the larger sides of the blade (2), in conjunction with a second radial pivot (12) which is situated opposite said step (11) and which, as regards insertion of the key (1), is situated in front of the first security pin (9) and protrudes inside the slot (6) by the same amount as the first radial pivot (8).

8. Key and lock system providing security against unauthorised copying of said key according to claim 7, **characterised in that** there are third (13) and fourth (14) radial pivots which precede by the same amount the first (8) and second (12) radial pivots respectively, and which are situated inside the section of the rotating piece (4) in which the step (11) is formed.

9. Key and lock system providing security against unauthorised copying of said key according to claim 8, **characterised in that**, in the manner of the first security pin (9) and first security counter-pin (10), there is an assembly consisting of a second security pin (15) and a second security counter-pin (16) which is situated between the second (12) and fourth (14) radial pivots and axially aligned with the third radial pivot (13) whilst at the same time having a second displaceable element (17) which, when the key is fully inserted, operates in conjunction with said third radial pivot (13) and with said assembly consisting of a second security pin (15) and second security counter-pin (16).

10. Key and lock system providing security against unauthorised copying of said key according to the preceding claims, **characterised in that** the first (5) and second (17) displaceable elements operate in planes which are oblique in relation to that of the blade (2) and in which they act in conjunction with the respective assemblies consisting of the first radial pivot (8), first security pin (9), first security counter-pin (10) and third radial pivot (13), second security pin (15) and second security counter-pin (16).

11. Key and lock system providing security against unauthorised copying of said key according to claims 1 and 2, **characterised in that** the overall movement of the displaceable element in the key (5) is a consequence of a double multiplying effect, first over a step (7) of the slot (6) and then over a first radial pivot (8) positioned rigidly interfering with the slot (6).

12. Key and lock system providing security against unauthorised copying of said key according to claims 7 and 8, **characterised in that** there are third (13) and fourth (14) radial pivots which precede by the same amount the first (8) and second (12) radial pivots respectively and are arranged in the section of the rotating piece (4) in such a way that they form a labyrinth which causes consecutive up and down movements of any foreign body which may be introduced into the slot (6) with the aim of activating the security pin (9).

13. Key and lock system providing security against unauthorised copying of said key according to claims 7 and 8, **characterised in that** there are third (13) and fourth (14) radial pivots which precede by the same amount the first (8) and second (12) radial pivots respectively and are situated in the section of the rotating piece (4) and made of hardened materials which make it difficult to introduce foreign bodies through the slot (6) with the aim of activating the security pin (9).

## Patentansprüche

1. Schlüssel- und Schlosssystem zur Sicherheit gegen die betrügerische Kopie dieses Schlüssels, insbesondere für Schlüssel (1) bestimmt, die aufgrund der Tatsache, dass sie die Kombinationsschlüsselmittel auf den Hauptseiten des Schafts (2) geschnitten haben, Flachschlüssel genannt werden, wobei dieses System einen Schlüssel (1) und einen Rotor (4) aufweist, wobei der Schlüssel einen Schaft und ein erstes bewegliches Element (5) hat, das mit der Fähigkeit eingerichtet ist, sich frei durch die Stärke des Schafts zu bewegen, und wobei der Rotor (4) eine Kehle (6) hat, die zum Einfügen des Schafts bestimmt ist, wobei diese Kehle (6) ein gebrochenes Längsprofil hat, **dadurch gekennzeichnet, dass** der Schaft (2) des Schlüssels (1) mindestens zwei Zonen mit unterschiedlicher Stärke hat, wobei eine eine Zone mit Nennstärke (2a) ist und die andere eine Zone mit reduzierter Stärke (2b) ist; dass sich das erste bewegliche Element (5) auf dem Niveau der Zone mit reduzierter Stärke (2b) derart befindet, dass entlang der Querrichtung des Schafts (2) dieses erste bewegliche Element (5) eine Länge hat, die die Stärke der Zone mit reduzierter Stärke (2b) überschreitet, und die kleiner oder gleich die der Zone mit Nennstärke (2a) ist; dass die Amplitude der Abstände in dem gebrochenen Längsprofil gleich der Maßüberschreitung des ersten beweglichen Elements in Bezug zu der Stärke der Zone mit reduzierter Stärke (2b) ist, dass sich auf Ebene des Rotors (4) mindestens ein radialer Zapfen (8) befindet, der über die Kehle (6) in diametraler Fluchtung mit einem ersten Sicherheitsstift (9) ist, der in Verbindung mit einem ersten Sicherheitsgegenstift (10) eine Verriegelungs/Entriegelungsbedingung der Drehung dieses Rotors (4) festlegen kann, wobei der erste radiale Zapfen (8) in die Kehle (6) in dem gleichen Ausmaß wie die Überschreitung des ersten beweglichen Elements (5) in Bezug zu der Stärke der Zone mit reduzierter Stärke (2b) vorragt; und dass das erste bewegliche Element (5) bei der komplett in seine Kehle (6) eingeführten Position des Schlüssels (1) zwischen dem ersten radialen Zapfen (8) und der Position des ersten Sicherheitsstifts (9) im Schlüssel mit dem ersten Sicherheitsgegenstift (10) sandwich-artig geschichtet ist.

2. Schlüssel- und Schlosssystem zur Sicherheit gegen die betrügerische Kopie dieses Schlüssels nach Anspruch 1, **dadurch gekennzeichnet, dass** in Abwesenheit des in die Kehle (6) eingefügten Schlüssels (1) der erste Sicherheitsstift (9) sich im Stator (3) zurückgezogen befindet, wobei seine Spitze auf das Niveau der Wand der Kehle (6) gebracht ist.

3. Schlüssel- und Schlosssystem zur Sicherheit gegen die betrügerische Kopie dieses Schlüssels nach den vorhergehenden Ansprüchen, **dadurch gekennzeichnet, dass** das gebrochene Längsprofil der Kehle (6) aus Stufen (7), die in diese geschnitten sind, besteht.

4. Schlüssel- und Schlosssystem zur Sicherheit gegen die betrügerische Kopie dieses Schlüssels nach Anspruch 1, **dadurch gekennzeichnet, dass** die Zonen mit reduzierter Stärke (2b) die Gesamtheit oder einen Teil der Breite des Schafts (2) umfassen.

5. Schlüssel- und Schlosssystem zur Sicherheit gegen die betrügerische Kopie dieses Schlüssels nach den Ansprüchen 1 und 4, **dadurch gekennzeichnet, dass** auf dem Niveau der Spitze des Schafts (2) eine Zone mit reduzierter Stärke (2b) besteht.

6. Schlüssel- und Schlosssystem zur Sicherheit gegen die betrügerische Kopie dieses Schlüssels nach den Ansprüchen 1 und 5, **dadurch gekennzeichnet, dass** sich das erste bewegliche Element (5) in einer Zone mit reduzierter Stärke (2b) befindet, die sich auf der Spitze des Schafts (2) befindet.

7. Schlüssel- und Schlosssystem zur Sicherheit gegen die betrügerische Kopie dieses Schlüssels nach Anspruch 1, **dadurch gekennzeichnet, dass** das gebrochene Längsprofil der Kehle (6) aus Stufen (11) besteht, die in Bezug mit einer einzigen der Hauptseiten des Schafts (2) geschnitten sind, in Verbindung mit einem zweiten radialen Zapfen (12), der gegenüber der Stufe (11) liegt und sich hinsichtlich des Einfügens des Schlüssels (1) vor dem ersten Sicherheitsstift (9) befindet und in die Kehle (6) in dem gleichen Maß wie der erste radiale Zapfen (8) vorsteht.

8. Schlüssel- und Schlosssystem zur Sicherheit gegen die betrügerische Kopie dieses Schlüssels nach Anspruch 7, **dadurch gekennzeichnet, dass** ein dritter (13) und ein vierter (14) radialer Zapfen existieren, die jeweils in dem gleichen Maß dem ersten (8) und dem zweiten (12) radialen Zapfen vorausgehen und sich im Inneren des Abschnitts des Rotors (4) befinden, in dem die Stufe (11) eingerichtet ist.

9. Schlüssel- und Schlosssystem gegen die betrügerische Kopie dieses Schlüssels nach Anspruch 8, **dadurch gekennzeichnet, dass** wie beim ersten Sicherheitsstift (9) und ersten Sicherheitsgegenstift (10) ein Satz aus zweitem Sicherheitsstift (15) und zweitem Sicherheitsgegenstift (16) vorhanden ist, der zwischen dem zweiten (12) und vierten (14) radialen Zapfen sandwich-artig geschichtet ist, und mit dem dritten radialen Zapfen (13) axial gefluchtet ist, und gleichzeitig ein zweites bewegliches Element (17) hat, das in der komplett eingefügten Position des Schlüssels in Verbindung mit dem dritten radialen Zapfen (13) und mit dem Satz aus zweitem Sicherheitsstift (15) und zweitem Sicherheitsgegenstift (16) funktioniert.

10. Schlüssel- und Schlosssystem zur Sicherheit gegen die betrügerische Kopie dieses Schlüssels nach den vorhergehenden Ansprüchen, **dadurch gekennzeichnet, dass** das erste (5) und das zweite (17) bewegliche Element in schrägen Ebenen in Bezug zu der des Schafts (2) funktionieren, und in welchen sie in Verbindung mit den jeweiligen Sätzen aus erstem radialem Zapfen (8) - erstem Sicherheitsstift (9) - erstem Sicherheitsgegenstift (10) und drittem radialem Zapfen (13) - zweitem Sicherheitsstift (15) - zweitem Sicherheitsgegenstift (16) wirken.

11. Schlüssel- und Schlosssystem zur Sicherheit gegen die betrügerische Kopie dieses Schlüssels nach den Ansprüchen 1 und 2, **dadurch gekennzeichnet, dass** die Gesamtbewegung des in dem Schlüssel beweglichen Elements (5) das Ergebnis einer doppelten multiplizierenden Wirkung ist, erstens auf einer Stufe (7) der Kehle (6) und später auf einem ersten radialen Zapfen (8), der starr in Interferenz mit der Kehle (6) positioniert ist.

12. Schlüssel- und Schlosssystem zur Sicherheit gegen die betrügerische Kopie dieses Schlüssels nach den Ansprüchen 7 und 8, **dadurch gekennzeichnet, dass** ein dritter (13) und ein vierter (14) radialer Zapfen existieren, die jeweils in dem gleichen Maß dem ersten (8) beziehungsweise dem zweiten (12) radialen Zapfen vorausgehen und im Inneren des Abschnitts des Rotors (4) derart angeordnet sind, dass sie ein Labyrinth erzeugen, das Hub- und Senkfolgebewegungen jedes fremden Elements, das man durch die Kehle (6) mit dem Ziel einzuführen versucht, den Sicherheitsstift (9) zu betätigen, nach sich zieht.

13. Schlüssel- und Schlosssystem zur Sicherheit gegen die betrügerische Kopie dieses Schlüssels, nach den Ansprüchen 7 und 8, **dadurch gekennzeichnet, dass** ein dritter (13) und ein vierter (14) radialer Zapfen existieren, die jeweils in dem gleichen Maß dem ersten (8) beziehungsweise dem zweiten (12) radialen Zapfen jeweils vorausgehen und sich in dem Inneren des Abschnitts des Rotors (4) befinden und ausgehend von gehärteten Werkstoffen hergestellt sind, die das Einführen von fremden Werkzeugen durch die Kehle (6) mit dem Ziel, den Sicherheitsstift (9) zu aktivieren, erschweren.
